# FASCICULE DE BREVET EUROPEEN

(11) **EP 0 059 137 B1**
(45) Date de publication et mention de la délivrance du brevet: **15.05.1985**
(21) Numéro de dépôt: 82400222.4
(22) Date de dépôt: 09.02.1982
(51) Int. Cl.: F23R 3/40, F23C 11/00

(54) **Dispositif d'allumage de carburant injecté dans un milieu gazeux en écoulement rapide**
Zündvorrichtung für Brennstoff, der in einem schnellströmenden Gasstrom eingespritzt wird
Ignition device for fuel injected into a rapidly flowing gas stream

(30) Priorité: 17.02.1981 FR 8103046
(43) Date de publication de la demande: 01.09.1982
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Bayle-Laboure, Gérard Joseph Pascal, F-75013 Paris (FR); Buisson, Marc François Bernard, F-77350 Le Mee sur Seine (FR); Linstrumelle, Roger Bernard, F-77190 Dammarie les Lys (FR); Pachot, Jean-Claude, F-89370 Champigny sur Yonne (FR)
(74) Mandataire: Moinat, François

## Description

L'invention se rapporte à un dispositif d'allumage de carburant injecté dans un milieu comburant gazeux en écoulement rapide, utilisé notamment pour l'allumage de la réchauffe d'un turboréacteur d'aviation.

On connaît par le brevet français n° 2 351 258 un dispositif d'allumage comprenant une enceinte placée dans un écoulement gazeux et pourvue d'un organe d'allumage tel qu'une bougie. Ce dispositif connu est caractérisé en ce que ladite enceinte reçoit à travers une grille ou plaque perforée d'entrée un mélange carburé qui est allumé dans ladite enceinte par ledit dispositif, et est pourvue d'un conduit tubulaire recevant par son extrémité amont un jet de carburant qu'il décharge, avec des gaz prélevés par ladite extrémité amont dans ledit écoulement, dans ladite enceinte en aval dudit organe d'allumage.

Lorsque la rechauffe (ou post-combustion) est allumée, l'organe d'allumage tel qu'une bougie cesse d'être alimenté, si bien que l'enceinte du dispositif d'allumage n'est pas allumée en permanence.

La présente invention concerne un perfectionnement du dispositif d'allumage décrit plus haut, l'objet de ce perfectionnement étant essentiellement d'améliorer le fonctionnement du dispositif d'allumage, notamment aux températures élevées.

Le dispositif d'allumage de carburant injecté dans un milieu comburant gazeux en écoulement rapide est du type qui vient d'être indiqué, et il est caractérisé en ce que l'enceinte, pourvue d'un organe d'allumage tel qu'une bougie électrique, comporte en outre un élément d'allumage catalytique, qui est disposé dans ladite enceinte en amont de l'extrémité aval du conduit tubulaire destiné à décharger un jet de carburant, et à l'extérieur de, par exemple, autour dudit conduit tubulaire de telle sorte que l'amorçage de la combustion dans ladite enceinte est assuré de façon indépendante par l'organe ou l'élément une fois ledit élément porté à sa température de fonctionnement par les gaz traversant ledit dispositif.

L'élément supplémentaire d'allumage catalytique, qui est prévu selon la présente invention, offre un double avantage : d'une part, comme l'élément d'allumage catalytique n'agit que sur des gaz portés à une température déjà élevée, de l'ordre de 350 °C, ce dispositif supplémentaire d'allumage supplée à l'organe d'allumage tel qu'une bougie électrique, dans la gamme de fonctionnement du turboréacteur qui correspond aux températures élevées des gaz, de façon à accroître la fiabilité du dispositif d'allumage dans cette gamme de fonctionnement. D'autre part, l'élément d'allumage catalytique pouvant agir en permanence, sans consommer d'énergie, il permet d'utiliser le dispositif d'allumage selon la présente invention pour produire une flamme pilote.

Il était déjà connu d'utiliser des éléments d'allumage catalytique dans la technique des turboréacteurs.

Le brevet français n° 1 454 312 décrit un dispositif d'allumage de carburant injecté dans un courant de gaz comburant, comprenant au moins un élément catalytique disposé dans un passage de circulation à l'intérieur d'une masse de matière réfractaire. Il y est en outre indiqué que le ou les éléments catalytiques peuvent être utilisés pour la post-combustiori dans la tuyère d'éjection d'un turboréacteur. Il résulte cependant de ce qui précède qu'un tel dispositif d'allumage, dépourvu d'organe d'allumage tel qu'une bougie électrique, fonctionne mal aux basses températures des gaz éjectés.

D'autre part, le dispositif d'allumage à action purement catalytique qui est décrit dans ce brevet antérieur, nécessite d'être alimenté avec un flux d'air sous pression, dérivé de la sortie des compresseurs du turboréacteur ; certaines de ses réalisations nécessitent en outre une alimentation spéciale en carburant. Par rapport à ces réalisations antérieures, le dispositif d'allumage selon la présente invention offre donc l'avantage supplémentaire de ne nécessiter aucune alimentation spéciale en air comprimé et éventuellement en carburant, puisque, comme on l'a déjà indiqué dans le brevet 2 351 258, le dispositif d'allumage selon la présente invention est alimenté directement par les gaz chauds que la turbine envoie dans le canal de post-combustion et par le jet de carburant provenant de la rampe d'injection montée dans ledit canal de post-combustion.

Le brevet français n° 2 382 584 décrit une turbine à gaz dans la chambre de combustion de laquelle sont disposés, en série, un brûleur-pilote, alimenté par un injecteur de carburant et associé à un dispositif d'allumage électrique, classique, ainsi qu'une zone de combustion catalytique, placée en aval de la chambre de combustion. En fait, dans le cas de la disposition décrite dans ce brevet antérieur, le dispositif d'allumage classique et l'élément catalytique n'agissent pas sur la même masse de gaz, et ils ne sont visiblement pas disposés dans un même dispositif d'allumage utilisable pour la post-combustion d'un turboréacteur.

Le brevet américain n° 4 040 252 décrit une chambre de combustion comprenant une section axiale de prémélange, dans laquelle est injecté le carburant, le courant de gaz chauds étant ensuite guidé vers une section périphérique, de forme annulaire, renfermant des éléments catalytiques. Dans ce cas également, les moyens utilisés pour allumer le carburant dans la chambre de prémélange n'agissent pas sur la même masse de gaz que celle qui traverse les éléments catalytiques. Il ne s'agit pas non plus d'un dispositif d'allumage pour la post-combustion.

Le brevet français 2 360 042 décrit un appareil de combustion comprenant, dans une forme de réalisation, un élément catalytique de forme annulaire entourant un tube parcouru par de l'air. Cet élément est associé à un brûleur thermique disposé en aval. Cependant la fonction de ce brûleur est différente de celui de l'invention car elle est de dépolluer les gaz incomplètement brûlés provenant du catalyseur pendant la période de chauffage de ce dernier ; de plus, les gaz produits par l'appareil ont pour but de chauffer l'air sortant du tube et non d'allumer des gaz pour la post-combustion. Cet appareil, malgré une ressemblance de forme est donc très éloigné du dispositif de l'invention.

Le dispositif d'allumage selon la présente invention est susceptible de deux formes de réalisation principales ; celles-ci diffèrent entre elles en ce que l'élément d'allumage catalytique est disposé dans l'enceinte, dans une première forme de réalisation, en aval de la partie de l'organe d'allumage tel qu'une bougie, qui pénètre dans ladite enceinte, et, dans le cas de l'autre forme de réalisation, au niveau, et de préférence en regard de la partie de l'organe d'allumage tel qu'une bougie, qui pénètre dans ladite enceinte. Relativement à l'action de l'organe d'allumage tel qu'une bougie sur le flux gazeux qui traverse l'enceinte, l'action de l'élément d'allumage catalytique a lieu en série dans le cas de la première forme de réalisation, et en parallèle dans le cas de la seconde.

A titre d'exemple, on a décrit ci-dessous et illustré schématiquement au dessin annexé ces deux formes de réalisation de l'invention.

La figure 1 est une vue en coupe axiale de la première forme de réalisation.
La figure 2 est une vue en coupe axiale de la seconde forme de réalisation.
La figure 3 est une vue en coupe selon la ligne III-III de la figure 2.

La figure 1 représente en coupe axiale un dispositif d'allumage selon la présente invention, qui peut être monté notamment dans le canal de post-combustion d'un turboréacteur d'aviation, comme le dispositif d'allumage 11 illustré sur les figures 1 et 2 du brevet 2351 258.

Sur la figure 1, le repère 1 désigne une enveloppe de forme générale tubulaire, ouverte à ses deux extrémités ; cette enveloppe tubulaire 1 présente un diamètre constant sur la plus grande partie de sa longueur, et un diamètre un peu supérieur dans sa partie amont 1a, qui est disposée en regard de la rampe d'injection 2 et de l'enclume 3, comme décrit dans le brevet 2351 258. Dans l'extrémité amont, 1a, de l'enveloppe tubulaire 1 est engagée une grille 4, qui est fixée par sa collerette 4a à la paroi de ladite partie amont 1a, par des moyens appropriés, par exemple des rivets 5. Les perforations de la grille 4 sont déterminées de façon à calibrer le débit du mélange gazeux qui pénètre à l'intérieur de l'enveloppe tubulaire 1 dans le sens des flèches f. Comme décrit dans le brevet 2 351 258, un conduit tubulaire 6, par exemple métallique, est disposé à l'intérieur de l'enveloppe tubulaire 1, coaxialement avec celle-ci, l'extrémité amont 6a du conduit tubulaire 6 traverse un trou central de la grille 4 qui lui sert ainsi de support. Un organe d'allumage tel qu'une bougie électrique 7 est engagé par son extrémité active 7a à l'intérieur de l'enveloppe 1, à travers une ouverture 1 b aménagée dans la partie médiane de sa paroi latérale. L'étanchéité de l'enveloppe 1 au niveau de la bougie 7 est assurée par un manchon 8.

Selon la présente invention, un élément d'allumage catalytique, dont l'ensemble est désigné par 9, est disposé dans l'enceinte tubulaire 1, en amont de l'extrémité aval 6b du conduit tubulaire 6, et autour dudit conduit tubulaire 6. Dans cette première forme de réalisation, l'élément d'allumage catalytique 9 est en outre placé, dans l'enceinte 1, en aval de la partie 7a de la bougie 7 qui pénètre dans l'enceinte 1, ledit élément catalytique 9 étant placé entre deux grilles transversales 10a et 10b. constituées en ou revêtues avec un matériau réfractaire, et à l'intérieur d'une enveloppe également en matériau réfractaire ; dans la forme de réalisation considérée, cette enveloppe réfractaire est constituée par deux demi-coquilles, 11a et 11 b, insérées entre les deux grilles, 10a et 10b. L'élément catalytique, lui-même 9, est constitué par exemple par du grillage ou de la mousse métallique, notamment de la mousse de platine. Enfin, la paroi interne de l'enceinte 1 et la paroi externe du conduit tubulaire 6 sont également revêtues avec un matériau réfractaire, tout au moins dans leurs parties comprises entre les deux grilles 10a et 10b. L'ensemble 9-10a-10b-11a-11b est de préférence engagé à frottement doux dans l'espace annulaire compris entre l'enveloppe tubulaire 1 et le conduit tubulaire 6, de manière à pouvoir être facilement extrait dudit espace annulaire par l'extrémité aval, ouverte, de l'enceinte tubulaire 1, de façon à faciliter l'échange de l'élément d'allumage catalytique 9 lorsque son fonctionnement cesse d'être satisfaisant. Des moyens d'arrêt (non représentés) seront avantageusement prévus, tels que par exemple un circlip en amont de la grille 10a et un circlip en aval de la grille 10b, logeables dans des rainures prévues à cet effet dans l'enveloppe tubulaire 1.

Le dispositif d'allumage illustré sur la figure 1 et précédemment décrit fonctionne de la façon suivante : la rampe d'injection 2 projette, par ses ajutages amont, 2a, du carburant qui se pulvérise sur l'enclume 3 ; le carburant ainsi pulvérisé est entraîné par le flux de gaz chauds, provenant de la turbine (non représentée) dans le sens indiqué par les flèches f, le mélange gazeux pénétrant dans l'enceinte annulaire 1 à travers les perforations de la grille 4. En même temps, l'ajutage aval 2b de la rampe d'injection 2 projette du carburant dans le conduit tubulaire 6, comme décrit dans le brevet principal. Pendant la période de démarrage du turboréacteur, la bougie électrique 7 est alimentée et elle produit efficacement l'allumage du mélange gazeux qui se trouve dans l'espace annulaire compris entre l'enceinte tubulaire 1 et le conduit tubulaire 6 ; le mélange gazeux de combustion traverse alors la grille 10a, l'élément catalyseur 9, et la grille 10b, puis sort de l'enceinte 1 par son extrémité aval ouverte, au niveau de laquelle le mélange gazeux provoque l'allumage du carburant sortant de l'extrémité aval du conduit tubulaire 6b, comme décrit dans le brevet 2351 258. Pendant cette phase de démarrage, l'action catalytique de l'élément catalyseur 9 est pratiquement négligeable en raison de sa faible température ; sa température s'élève cependant progressivement par échange thermique avec le mélange gazeux en combustion qui le traverse.

Lorsque l'élément catalytique 9 atteint une température de l'ordre de 350 °C, ledit élément catalytique fonctionne en élément d'allumage, si bien que la bougie électrique 7 peut cesser d'être alimentée.

Sur les figures 2 et 3, qui représentent une seconde forme de réalisation, on a utilisé les mêmes références pour désigner des organes homologues de ceux de la forme de réalisation de la figure 1. Cette seconde forme de réalisation diffère de celle illustrée sur la figure 1, seulement en ce que l'élément d'allumage catalytique 9 est disposé dans l'enceinte 1 au niveau de, et même en regard de la partie 7a de la bougie électrique 7 qui pénètre dans l'enceinte 1. Par suite, lorsque la bougie électrique 7 est alimentée et que l'élément catalytique 9 a été porté à une température suffisante, les deux éléments d'allumage agissent en parallèle sur le mélange gazeux qui traverse l'espace annulaire entre l'enceinte 1 et le conduit 6, alors que, dans les mêmes conditions, ils agissaient en série sur le mélange gazeux dans le cas de la forme de réalisation de la figure 1.

## Revendications

1. Dispositif d'allumage de la réchauffe d'un turboréacteur d'aviation comprenant une enceinte placée dans le canal de post-combustion en aval d'une rampe d'injection de carburant de façon à recevoir d'une part, à travers une grille ou une plaque perforée d'entrée un mélange carburé qui est allumé dans ladite enceinte par ledit dispositif, d'autre part, par l'extrémité amont d'un conduit tubulaire dont elle est pourvue un jet de carburant, dispositif caractérisé en ce que ladite enceinte (1), pourvue d'un organe d'allumage (7) tel qu'une bougie électrique comporte en outre un élément d'allumage catalytique (9) qui est disposé dans ladite enceinte en amont de l'extrémité aval du conduit tubulaire (6) destiné à décharger un jet de carburant, et à l'extérieur de, et par exemple autour dudit conduit tubulaire (6) de telle sorte que l'amorçage de la combustion dans ladite enceinte (1) est assuré de façon indépendante par l'organe (7) ou l'élément (9) une fois ledit élément porté à sa température de fonctionnement par les gaz traversant ledit dispositif.

2. Dispositif selon la revendication 1, caractérisé en ce que l'élément d'allumage catalytique (9) est disposé dans l'enceinte (1), en aval de la partie (7a) de l'organe d'allumage (7) tel qu'une bougie, qui pénètre dans ladite enceinte.

3. Dispositif selon la revendication 1, caractérisé en ce que l'élément d'allumage catalytique (9) est disposé dans l'enceinte au niveau de, et de préférence en regard de la partie (7a) de l'organe d'allumage (7) tel qu'une bougie, qui pénètre dans ladite enceinte.

4. Dispositif selon l'une quelconque des revendications 1 à 3, caractérisé en ce que l'élément d'allumage catalytique est placé dans l'enceinte, de forme allongée, entre deux grilles transversales (10a, 10b), constituées en/ou revêtues avec un matériau réfractaire, et de préférence à l'intérieur d'une enveloppe en matériau réfractaire (11a, 11 b), insérée entre les deux grilles.

5. Dispositif selon la revendication 4, caractérisé en ce que la paroi interne de l'enceinte (1) et la paroi externe du conduit tubulaire (6) sont également revêtues avec un matériau réfractaire, tout au moins entre les deux grilles.

## Claims

1. Ignition device for the reheat of an aircraft turbojet engine comprising a chamber disposed in the post-combustion duct downstream of a fuel injection manifold in such a way as to receive on the one hand, through a grid or a perforate inlet plate a carburetted mixture which is ignited in the said chamber by the said device, and on the other hand, through the upstream end of a tubular duct by which the chamber is provided a jet of fuel, the device being characterised in that the said chambre (1) is provided with ignition means (7) such as an electric sparking plug includes additionally a catalytic ignition element (9) which is placed in the said chamber upstream of the downstream end of the tubular duct (6) intended to discharge a jet of fuel, and externally of, and for example around the said tubular duct (6) so that the priming of the combustion in the said chamber (1) is ensured in an independent way by the ignition means (7) or by the element (9) once the said element is brought up to working temperature by the gases passing through the said device.

2. Device in accordance with claim 1, characterised in that the catalytic ignition element (9) is placed in the chamber (1) downstream of the portion (7a) of the ignition means (7) such as a sparking plug, which extends into the said chamber.

3. Device in accordance with claim 1, characterised in that the catalytic ignition element (9) is placed in the chamber in the zone of, and preferably facing, the portion (7a) of the ignition means (7) such as a sparking plug, which extends into the said chamber.

4. Device in accordance with any one of claims 1 to 3, characterised in that the catalytic ignition element is placed in the chamber, in elongate form, between two transverse grids (10a, 10b) made of/or coated with a refractory material, and preferably inside a casing of refractory material (11a, 11b) inserted between the two grids.

5. Device in accordance with claim 4, characterised in that the internal wall of the chambers (1) and the external wall of the tubular duct (6) are also coated with a refractory material, at least in between the two grids.

## Patentansprüche

1. Zündvorrichtung für die Nachverbrennung in einem Luftfahrzeug-Turboreaktor mit einem Gehäusemantel (1), der in dem Nachverbrennungskanal stromabwärts einer Kraftstoffeinspritzmündung derart angeordnet ist, daß ihm einerseits durch ein Eintrittsgitter oder eine perforierte Platte (4) eine Kraftstoffmischung zugeführt wird, die durch die genannte Zündvorrichtung in dem Gehäusemantel (1) gezündet wird, und andererseits durch das stromaufwärts gelegene Ende (6a) einer in ihm angeordneten Rohrleitung (6) ein Kraftstoffstrahl zugeführt wird dadurch gekennzeichnet, daß in dem Gehäusemantel (1) außer einem z. B. als Zündkerze aus^{g}e-bildeten Zündorgan (7) ein katalytisches Zündelement (9) vorgesehen ist, das innerhalb des Gehäusemantels stromaufwärts des zur Abgabe eines Kraftstoffstrahls bestimmten niederdruckseitigen Endes (6b) der Rohrleitung (6) und außerhalb dieser Rohrleitung, beispielsweise um sie herum, derart angeordnet ist, daß ein unabhängiges Zünden der Verbrennung innerhalb des Gehäusemantels (1) durch das Zündorgan (7) oder durch das Zündelement (9) sichergestellt ist, wenn das Zündelement (9) von den durch die Zündvorrichtung strömenden Gasen einmal auf seine Betriebstemperatur gebracht ist.

2. Zündvorrichtung nach Anspruch 1, dadurch gekennzeichnet, daß das katalytische Zündelement (9) innerhalb des Gehäusemantels (1) stromabwärts von dem in den Gehäusemantel (1) eindringenden Teil (7a) des z. B. als Zündkerze ausgebildeten Zündorgans (7) angeordnet ist.

3. Zündvorrichtung nach Anspruch 1, dadurch gekennzeichnet, daß das katalytische Zündelement (9) innerhalb des Gehäusemantels (1) in gleicher Höhe mit dem in den Gehäusemantel (1) eindringenden Teil (7a) des z. B. als Zündkerze ausgebildeten Zündorgans (7) angeordnet ist.

4. Zündvorrichtung nach einem der Ansprüche 1 bis 3, dadurch gekennzeichnet, daß das katalytische Zündelement (9) eine langestreckte Form aufweist und innerhalb des Gehäusemantels (1) zwischen zwei aus hitzebeständigem Material bestehenden und/oder mit einem solchen verkleideten transversalen Gittern (10a, 10b) und vorzugsweise im Innern einer Hülle (11a, 11b) aus hitzebeständigem Material, angeordnet ist, die zwischen die beiden Gitter (10a, 10b) eingefügt ist.

5. Zündvorrichtung nach Anspruch 4, dadurch gekennzeichnet, daß die Innenwandung des Gehäusemantels (1) und die Außenwandung der Rohrleitung (6) zumindest im Bereich zwischen den beiden Gittern (10a, 10b) mit einem hitzebeständigen Material verkleidet sind.
